# FASCICULE DE BREVET EUROPEEN

(11) **EP 0 031 768 B1**
(45) Date de publication et mention de la délivrance du brevet: **27.06.1984**
(21) Numéro de dépôt: 80401823.2
(22) Date de dépôt: 18.12.1980
(51) Int. Cl.: H01P 1/19, H01P 1/397

(54) **Dispositif hyperfréquence non réciproque opérant à niveau élevé**
Nicht-wechselseitige Hochleistungs-Mikrowellenvorrichtung
Non-reciprocal high-power microwave device

(30) Priorité: 28.12.1979 FR 7931975
(43) Date de publication de la demande: 08.07.1981
(73) Titulaire: THOMSON-CSF, 75008 Paris (FR)
(72) Inventeur: Forterre, Gérard, F-75360 Paris Cedex 08 (FR)
(74) Mandataire: Benoit, Monique

## Description

La présente invention concerne un dispositif basé sur la non réciprocité des caractéristiques électriques des ferrites dans le domaine des hyperfréquences (à partir de plusieurs dizaines de megahertz) et plus particulièrement un dispositif déphaseur opérant à un niveau élevé de puissance moyenne. Par niveau élevé de puissance moyenne, on entend plusieurs dizaines de kilowatt. Les problèmes posés par l'utilisation des ferrites en hyperfréquence à puissance élevée sont bien connus. Ils sont de deux ordres:
1. la variation des caractéristiques du matériau qui définissent les conditions de propagation (la perméabilité complexe notamment) en fonction de la température;
2. le comportement mécanique des pièces en ferrite sous l'action des variations de température (contraintes thermiques dépassant les limites mécaniques du matériau et/ou des dispositifs de fixation au guide).

Ces problèmes ont fait l'objet d'études dont les résultats ont été notamment décrits dans l'article intitulé: "Thermal stress induced break- down in an S-band isolator" publié dans IEEE Transactions on M.T.T. vol. 26, n° 5, Mai 1978, page 357. Ainsi qu'il est décrit dans l'article cité, un isolateur est constitué de deux cellules de déphasage ayant une petite paroi de guide en commun, chaque déphaseur comprenant deux bandes de matériau gyromagnétique disposées symétriquement sur chacune des grandes faces, soit quatre bandes par guide. Une structure magnétique extérieure aux guides établit dans les guides des champs magnétisants parallèles aux petites faces des guides et de sens opposés, entre les deux paires de bandes de matériau gyromagnétique se faisant face dans chaque guide. Un circuit de refroidissement par circulation d'eau est prévu pour évacuer les colories transmises par les bandes au guide à travers une colle souple déposée en couche mince sur le guide. Les mesures rapportées concernent une structure allégée à deux bandes de ferrite par guide. Les dispositifs étudiés présentent une perte d'insertion de 0,25 dB à 50 kilowatt moyen à 2450 MHz. La structure à quatre bandes de ferrite par guide est dite "structure du type considéré".

On citera également l'article intitulé: "Ein Hochleistungszurkulator für das deutsche Elek- tronen-Synchroton DESY" publié dans Internationale Elektronische Rundschau vol. 25, n° 4, Avril 1971, pages 101-103, selon lequel chaque cellule de déphasage est du type considéré à quatre bandes der ferrite par guide, les bandes derferrite étant disposées symétriquement deux par deux sur chacune des grandes parois du guide. Un circuit magnétique extérieur au guide établit des champs magnétisants opposés parallèles aux petites parois du guide dans un volume incluant les quatre bandes der ferrite.

En outre, les performances à haut niveau d'un circulateur à déphasage différentiel sont décrites dans les "Transactions on M.T.T." numéro de mai 1978, page 360, dans l'article intitulé: "A 50 kilowatt cw ferrite circulator in S band". Ce circulateur est essentiellement constitué de deux cellules de déphasage du type considéré et d'un té-magique. Il ne comporte (cf. figure 3) que deux bandes de ferrite par guide. Il est précisé dans cet article que le déphasage de 90° à haut niveau est obtenu, par suite des modifications de caractéristiques résultant des conditions de fonctionnement, en acceptant un déphasage à bas niveau de 110°. Il s'ensuit que les performances du dispositif sont mauvaises à froid.

La présente invention a pour but de perfectionner la structure d'un ensemble de deux cellules de déphasage du type considéré à quatre bandes de ferrite par guide de façon à obtenir des performances élevées et constantes pour un niveau élevé de puissance de fonctionnement.

A cet effet, l'invention a pour objet un déphaseur hyperfréquence non réciproque opérant à un niveau élevé de puissance moyenne, comportant deux guides d'onde à section rectangulaire placés côte à côte selon l'une des petites parois, quatre pièces longitudinales en matériau gyromagnétique montées dans chaque guide et disposées symétriquement deux par deux sur chacune des grandes parois du guide, et un circuit magnétique, établissant des champs magnétisants de sens opposés parallèles aux petites parois de chaque guide dans un volume incluant les quatre pièces en matériau gyromagnétique, caractérisé en ce que chacune des pièces en matériau gyromagnétique est constituée d'un premier assemblage de plaquettes gyromagnétiques parallélépipédiques de même épaisseur, de même largeur, et dont les axes longitudinaux sont confondus, en ce que deux pièces en matériau gyromagnétique situées sur une même paroi de chaque guide sont disposées de part et d'autre d'une pièce en matiériau diélectrique centrée sur le plan médian du guide, en ce que la pièce diélectrique est constituée d'un second assemblage de plaquettes diélectriques parallélépipédiques de même largeur, et d'epaisseur égale à celle des plaquettes gyromagnétiques, les plaquettes diélectriques étant disposées de façon que leurs axes longitudinaux soient confondus, et en ce que les plaquettes gyromagnétiques et les plaquettes diélectriques situées sur une même paroi de chaque guide sont fixées sur la paroi du guide et respectivement les unes aux autres à l'aide d'une colle silicone isolant.

Le déphaseur conforme à l'invention présente un taux d'onde stationnaire qui reste inférieur à 1,1 sur charge adaptée et à 1,35 sur court-circuit jusqu'à 50 kilowatt entretenus à 2450 MHz; et surtout, la perte d'insertion reste inférieure à 0,16 dB, tout en permettant l'utilisation de sections de guide obtenues par moulage d'aluminium, donc de prix de revient plus faible que celui des pièces usinées et de piods très nettement inférieur (réduction de près de 40%).

L'invention sera bien comprise en se reportant à la description suivante et aux figures qui l'accompagnent données à titre d'illustration non limitative et dans lesquelles:
- la figure 1 est une perspective cavalière partiellement coupée d'un déphaseur selon l'invention;
- les figures 2 et 3 sont des coupes respectivement par un plan perpendiculaire aux axes des guides et par un plan contenant les axes et perpendiculaire au précédent.

La figure 1 est une vue en perspective d'un déphaseur selon l'invention, partiellement arrachée sur la moitié gauche, de façon à permettre une vue de l'intérieur de l'un des guides. Le déphaseur est constitué de deux guides d'ondes de section rectangulaire placés côte à côte selon l'une des petites parois. Ces guides sont délimités par les deux pièces en E (1 et 2) disposées l'une sur l'autre. La moitié gauche de la pièce 2 est arrachée. Les deux grandes parois des guides sont recouvertes d'un ensemble de plaquettes visibles sur la partie gauche de la vue. Ces plaquettes sont, soit en matériau gyromagnétique telles 3, soit en matériau diélectrique telles 4. Ainsi qu'il apparaît sur la coupe (figure 2) la presque totalité de la surface est recouverte. Les plaquettes 3 et 4 sont rectangulaires et de largeur définie par la répartition du champ magnétique hyperfréquence dans le guide. On la choisit pour que, le matériau gyromagnétique étant centré sur le plan de polarisation circulaire, il occupe la zone où il y a au moins 10% du champ magnétique hyperfréquence à polarisation circulaire. Dans d'autres variantes, cette zone peut être réduite, le ferrite s'étendant de part et d'autre du plan à polarisation circulaire sur une zone où au moins 20%, par exemple, du champ présente une polarisation circulaire. La largeur des plaquettes 4 est choisie pour occuper l'espace entre les deux bandes constituées par les plaquettes 3. Leurs longueurs, qui peuvent être différentes comme dans la réalisation figurée, ou égales, sont fixées par des conditions mécaniques liées à leur coefficients de dilatation. Les matériaux sont choisis de façon à avoir la même permittivité ainsi qu'il est bien connu. Les plaquettes 3 et 4 sont fixées sur la paroi du guide par un joint de colle silicone isolante d'épaisseur minimale (quelques centièmes de millimètre). Cette colle comble les joints entre les pièces et constitue ainsi un joint de dilatation entre les pièces, ce qui réduit considérablement les risques de rupture mécanique. L'ensemble des plaquettes 3 et 4 constitue ainsi un damier qui recouvre presque entièrement les grandes parois des deux guides. Des conduits de circulation de fluide de refroidissement sont prévus dans l'épaisseur des profilés 1 et 2 et sont alimentés par les entrée et sortie de fluide 5 et 6. De part et d'autre de profilés 1 et 2 et en regard de bandes constituées par les plaquettes 3 sont disposées des pièces polaires telles 7 constituées de bandes de fer doux de la longueur de déphaseur et de même largeur que les plaquettes 3. Elles sont destinées à uniformiser le champ magnétique créé par les aimants 8. Une culasse 9 constituée d'une bande fer doux de la longueur du déphaseur referme le champ magnétique entre les deux séries d'aimants 8 situés d'un même côté d'un guide. Une plaque de protection 10 en aluminium par exemple, et des entretoises 11 de même métal constituent un boîtier. Les brides de raccordement 12 (figure 3) sont constituées par des épanouissements de pièces 1 et 2 à leurs extrémités.

La coupe de la figure 2 permet de mieux voir des dispositions relatives des éléments déjà mentionnés. Les conduits de circulation du fluide de refroidissement sont représentés en 15. Les volumes de propagation délimités par les pièces 1 et 2 portent les chiffres de référence 16 et 17. Ainsi qu'il apparaît sur la coupe longitudinale de la figure 3, les damiers collés sur les parois supérieure et inférieure sont légèrement décalés parallèlement à l'axe des guides pour améliorer l'adaptation. Dans une réalisation particulière de déphaseur selon l'invention conçue pour fonctionner dans la bande des 2450 MHz, on a utilisé des plaquettes de matériau gyromagnétique du type TT 2113 fourni par la Société TRANS-TECH constituant des bandes de 25x388 mm². Le diélectrique utilisé est du type D 16 fourni par la Société TRANS-TECH. Les performances de cette réalisation montée en circulateur avec un témagique et un coupleur à 3 dB sont les suivants:

### 1. - à bas niveau: entre 2440 et 2460 MHz

### 2. - à haut niveau (débit d'eau de refroidissement au plus 5,5 I/min).

## Revendications

1. Déphaseur hyperfréquence non réciproque opérant à un niveau élevé de puissance moyenne comportant deux guides d'onde à section rectangulaire placés côte à côte selon l'une des petites parois, quatre pièces longitudinales en matériau gyromagnétique (3) montées dans chaque guide et disposées symétriquement deux par deux sur chacune des grandes parois du guide, et un circuit magnétique (7, 8) établissant des champs magnétisants de sens opposés parallèles aux petites parois de chaque guide dans un volume incluant les quatre pièces en matériau gyromagnétique (3), caractérisé en ce que chacune des pièces en matériau gyromagnétique (3) est constituée d'un premier assemblage de plaquettes gyromagnétiques parallélépipédiques de même épaisseur, de même largeur, et dont les axes longitudinaux sont confondus, en ce que deux piêces en matériau gyromagnétique (3) situées sur une même paroi de chaque guide sont disposées de part et d'autre d'une pièce en matériau diélectrique (4) centrée sur le plan médian du guide, en ce que la pièce diélectrique (4) est constituée d'un second assemblage de plaquettes diélectriques parallélépipédiques de même largeur, et d'épaisseur égale à celle des plaquettes gyromagnétiques, les plaquettes diélectriques étant disposées de façon que leurs axes longitudinaux soient confondus, et en ce que les plaquettes gyromagnétiques (3) et les plaquettes diélectriques (4) situées sur une même paroi de chaque guide sont fixées sur la paroi du guide et respectivement les unes aux autres à l'aide d'une colle silicone isolante.

2. Déphaseur selon la revendication 1, caractérisé en ce que la largeur des plaquettes diélectriques (4) est égale à la distance séparant deux plaquettes gyromagnétiques (3) situées sur la même paroi de chaque guide, les. plaquettes gyromagnétiques étant disposées symétriquement par rapport au plan de polarisation circulaire du champ magnétique hyperfréquence.

3. Déphaseur selon l'une des revendications 1 ou 2, caractérisé en ce qu'il comporte de plus des conduits de circulation de fluide (5, 6) montés dans l'épaisseur de chaque guide.

## Patentansprüche

1. Nichtreziproker, bei einem hohen mittleren Leistungspegel arbeitender Phasenschieber, mit zwei einen rechtwinkligen Querschnitt aufweisenden Wellenleitern, die an einer ihrer kleinen Wände Seite an Seite angeordnet sind, vier längsgerichteten Teilen aus gyromagnetischem Material (3), die jeweils in einem Leiter angeordnet und symmetrisch zwei zu zwei auf je einer der großen Wände des Leiters angeordnet sind, und einem Magnetkreis (7, 8), der einander entgegengesetzte magnetisierende Felder parallel zu den kleinen Wänden jedes Leiters in einem Volumen aufbaut, das die vier Teile aus gyromagnetischem Material (3) enthält, dadurch gekennzeichnet, daß jedes der Teile aus gyromagnetischem Material (3) gebildet ist aus einer ersten Zusammenfügung von quaderförmigen gyromagnetischen Scheiben derselben Dicke, derselben Breite und mit zusammenfallenden Längsachsen, daß zwei Teile aus gyromagnetischem Material (3), die auf derselben Wand jedes Leiters liegen, auf der einen bzw. anderen Seite eines Teiles (4) aus dielektrischem Material angeordnet sind, welches auf die Mittelebene des Leiters zentriert ist, daß das dielektrische Teil (4) aus einer zweiten Zusammenfügung von quaderförmigen, dielektrischen Scheiben derselben Breite und gleicher Dicke wie die gyromagnetischen Platten gebildet ist, wobei die dielektrischen Platten derart angeordnet sind, daß ihre Längsachsen übereinstimmen, und daß die gyromagnetischen Scheiben (3) und die dielektrischen Scheiben (4), die auf derselben Wand jedes Leiters liegen, an der Wand des Leiters und aneinander mittels eines isolierenden Silikonklebers befestigt sind.

2. Phasenschieber nach Anspruch 1, dadurch gekennzeichnet, daß die Breite der dielektrischen Scheiben (4) gleich dem Abstand zwischen zwei gyromagnetischen Platten (3) ist, die auf derselben Wand jedes Leiters liegen, wobei die gyromagnetischen Scheiben symmetrisch in bezug auf die Ebene der Zirkularpolarisation des magnetischen Mirkowellenfeldes angeordnet sind.

3. Phasenschieber nach Anspruch 1 oder 2, dadurch gekennzeichnet, daß er ferner Strömungsleitungen (5, 6) für ein fluides Medium enthält, die in der Dicke jedes Leiters eingebaut sind.

## Claims

1. Non-reciprocal hyperfrequency phase-shifter operating at a high average power level, comprising two waveguides of rectangular cross-section placed side by side along one of the minor walls, four longitudinal pieces of gyromagnetic material (3) mounted in each guide and disposed symmetrically two by two on each of the major walls of the guide, and a magnetic circuit (7, 8) establishing magnetic fields of opposite sense parallel to the minor walls of each guide in a volume including the four pieces of gyromagnetic material (3), characterized in that each of the pieces of gyromagnetic material (3) is formed from a first assembly of parallelepipedic gyromagnetic plates of the same thickness, the same width and with coinciding longitudinal axes, in that two pieces of gyromagnetic material (3) situated on the same wall of each waveguide are disposed on the one side and on the other side of a piece (4) of dielectric material centered on the center plane of the waveguide, in that the dielectric piece (4) is formed by a second assembly of parallelepipedic dielectric plates of the same width and of thickness equal to that of the gyromagnetic plates, the dielectric plates being disposed in such a manner that their longitudinal axes coincide, and in that the gyromagnetic plates (3) and the dielectric plates (4) situated on the same wall of each waveguide are secured on the wall of the waveguide and to each other respectively with the aid of an insulating silicone adhesive.

2. Phase-shifter according to claim 1, characterized in that the width of the dielectric plates (4) is equal to the distance separating two gyromagnetic plates (3) situated on the same wall of each waveguide, the gyromagnetic plates being disposed symmetrically with respect to the plane of circular polarization of the hyperfrequency magnetic field.

3. Phase-shifter according to claim 1 or 2, characterized in that it further comprises circulation conduits (5, 6) for a fluid which are mounted within the thickness of each waveguide.
